# FASCICULE DE BREVET EUROPEEN

(11) **EP 0 740 036 B1**
(45) Date de publication et mention de la délivrance du brevet: **17.10.2001**
(21) Numéro de dépôt: 96106414.4
(22) Date de dépôt: 24.04.1996
(51) Int. Cl.: E05B 43/00, E05B 49/00

(54) **Système à déclenchement programmable pour le verrouillage/déverrouillage temporisé d'une installation de sécurité**
Programmierbares Triggersystem für zeitverzögerte Verriegelung/Entriegelung einer Sicherheitsinstallation
Programmable trigger system for delayed locking/unlocking of a security installation

(30) Priorité: 28.04.1995 CH 123195; 09.06.1995 FR 9506813
(43) Date de publication de la demande: 30.10.1996
(73) Titulaire: Ilco-Unican S.A. / Relhor Division, 2300 La Chaux-de-Fonds (CH)
(72) Inventeur: Pellaton, Pierre, 2400 Le Locle (CH); Richner, Michel, 2000 Neuchâtel (CH)
(74) Mandataire: Patry, Didier Marcel Pierre

(56) Documents cités:
- EP-A- 0 402 537
- WO-A-85/01980
- WO-A-93/22880
- US-A- 4 644 484

## Description

La présente invention concerne un système à déclenchement programmable permettant le verrouillage/déverrouillage temporisé d'une installation de sécurité, telle qu'une porte de coffre-fort, de chambre forte ou tout autre organe de fermeture d'une enceinte de sécurité nécessitant une protection optimale de son entrée.

Dans le domaine général de la serrurerie, le document WO 85/01980 décrit un appareil comportant un module de déclenchement destiné à provoquer le déverrouillage d'un élément d'ouverture de l'installation, et des moyens pour commander le déverrouillage dudit élément. Ces moyens de commande comportent au moins un organe de commande déporté constituant une partie mobile, détachée ou détachable dudit module de déclenchement qui constitue une partie fixe de l'installation. Ces deux parties comportent chacune des interfaces de communication pour la transmission d'informations. L'une des ces deux parties ou partie émettrice comporte et transmet au moins un code d'identification propre, exclusif et unique, et l'autre partie ou partie réceptrice comporte des moyens de mémorisation pouvant recevoir le code d'identification de la partie émettrice.

Un tel appareil permet d'enregistrer temporairement des codes d'identification et d'autoriser une ouverture ultérieure de l'élément.

Un inconvénient de cet appareil est qu'il ne fournit pas la preuve de l'origine d'une manipulation frauduleuse ou erronée destiné à provoquer l'ouverture de l'élément.

En outre, cet appareil ne répond pas aux préoccupations, ni aux contraintes liées à la serrurerie de sécurité, comme cela est décrit ci-après.

Dans le domaine particulier de la serrurerie de sécurité, les installations de type susmentionné sont utilisées selon différentes tailles et à différentes échelles dans tous les sites, par exemple les banques, les organismes d'Etat ou les entreprises dont la ou l'une des missions est de conserver et de protéger des objets de valeur ou des documents confidentiels pour lesquels une sécurité optimale vis-à-vis des risques d'effraction doit être assurée.

On a pu constater à l'expérience que dans ce type d'installation le point le plus névralgique est bien évidemment constitué par la porte d'ouverture pour laquelle il a été proposé et fourni d'innombrables solutions destinées à faire obstacle aux outils les plus puissants et à l'ingéniosité des individus désirant pénétrer de façon frauduleuse dans l'enceinte de sécurité protégée.

Plus particulièrement, on a considérablement amélioré la qualité des matériaux et la résistance des pièces de fermeture constituant la liaison mécanique entre la porte et la paroi fixe de l'enceinte.

Les systèmes de fermeture qui équipent ces portes comportent généralement une tringlerie à haute résistance mécanique, qui est solidaire de la porte et qui est destinée à assurer ladite liaison mécanique.

Cette tringlerie peut être pilotée et bloquée par une barre de verrouillage qui peut coulisser dans un dégagement approprié ménagé à l'intérieur de la porte.

Cette tringlerie peut être normalement commandée par un premier système de serrure dont l'ouverture peut être assurée, par exemple, par une clef, ou dans les versions électroniques et électromécaniques plus sophistiquées, par un code d'accès, une carte électronique ou d'autres moyens d'identification.

Pour doubler la sécurité de ces serrures, on associe généralement à la porte protégée un dispositif de verrouillage/déverrouillage qui, lorsqu'il est verrouillé, empêche, sur une période déterminée, tout mouvement coulissant de la barre de verrouillage de la tringlerie, grâce à l'interposition d'un pêne.

Ce dispositif de verrouillage/déverrouillage est armé manuellement au moyen d'une clé, le déverrouillage de ce dispositif s'effectuant de façon automatique, après un déclenchement temporisé programmé, libéré par une base de temps mécanique ou électromécanique. On qualifie généralement ce type de serrure additionnelle de serrure horaire.

Ainsi, sur cette période de verrouillage, aucun utilisateur ou opérateur, bien que muni d'une clef, de son code ou de sa carte électronique destiné à ouvrir la première serrure ne pourra être autorisé à ouvrir la porte dont l'ouverture est doublement condamnée.

Un agencement de ce type est décrit dans le brevet EP 0 482 162.

Cet agencement comporte notamment une serrure horaire électronique qui peut être programmée pour commander la libération de la barre de blocage du dispositif de verrouillage/déverrouillage et pour permettre ainsi à une heure particulière ou à l'échéance d'un laps de temps déterminé, le déverrouillage de la barre de verrouillage pour autoriser l'ouverture subséquente de la porte de sécurité, via sa tringlerie, grâce à l'utilisation de la clef, du code d'accès ou de la carte d'identification que possède le personnel de sécurité.

Ainsi, dans cet agencement connu, après avoir verrouillé le dispositif de verrouillage/déverrouillage, notamment à l'aide d'une clef d'armement, le personnel de sécurité programme le déclenchement de la serrure horaire pour, qu'à une heure donnée, la serrure horaire déverrouille la barre de verrouillage qui à son tour déverrouille le pêne et autorise l'accès au site protégé, après ouverture de la première serrure.

Or, il existe un risque non négligeable que des infractions soient commises grâce en particulier à la collaboration du personnel de sécurité ou d'autres personnes, et cela en programmant le déclenchement du dispositif de verrouillage/déverrouillage intentionnellement à une heure prématurée.

En effet, l'opérateur qui a la charge de programmer l'heure de déverrouillage de ce dispositif peut programmer la serrure horaire à une heure qui n'est pas celle prévue et peut permettre ainsi à toute autre personne d'ouvrir la serrure de la porte de sécurité dont la barre de verrouillage n'est plus bloquée et dont l'ouverture peut être effectuée via la première serrure.

A contrario, une programmation erronée du système de déclenchement peut avoir pour conséquence, si la durée de verrouillage programmée est par erreur allongée, de ne permettre l'accès à l'enceinte protégée qu'à un moment tardif, bloquant ainsi l'accès aux personnes autorisées.

Dans un tel cas, des équipes spécialisées doivent intervenir pour annihiler l'effet de blocage du dispositif, ce qui généralement se fait par sa destruction partielle ou complète.

On comprend qu'une telle destruction entraîne des lourdes pertes financières d'une part du fait de l'intervention d'équipes spécialisées et de la mise en oeuvre d'outils particuliers, et d'autre part du fait de la destruction de l'ensemble du dispositif, voire d'une partie de la porte.

Ainsi, on se rend compte que les systèmes de déclenchement classiques équipant les dispositifs de verrouillage/déverrouillage d'enceintes de sécurité posent un double problème qui est, d'une part, la possibilité d'une organisation intentionnelle d'un déverrouillage prématuré de la porte, associé éventuellement à une nouvelle programmation pour masquer l'effraction, et qui est, d'autre part, un risque potentiel non négligeable d'erreurs de programmation pouvant conduire à des dommages graves, tant sur le plan matériel que sur la plan financier.

Dans les deux cas, il est difficile, voire impossible d'établir la responsabilité des personnes, appartenant ou non au personnel de sécurité, qui ont falsifié la programmation ou qui ont effectué une programmation erronée, que ce soit volontaire ou involontaire. Dans de telles situations, les procédures d'investigation aboutissent généralement à des résultats flous, largement sujet à controverse.

Ainsi, la présente invention a-t-elle pour but de répondre aux inconvénients susmentionnés en fournissant un système à déclenchement programmable capable d'apporter la preuve de l'origine des manipulations frauduleuses ou erronées.

La présente invention a aussi pour but de fournir un système de conception simple, offrant à l'utilisateur une grande commodité d'utilisation et une facilité d'introduction des données liées à la programmation de la durée de temporisation.

Ces buts, ainsi que d'autres, sont atteints par le système de déclenchement selon la revendication 1.

Selon une autre caractéristique de l'invention, les deux parties, respectivement mobile et fixe, à savoir l'organe de commande et le module de déclenchement comportent chacune un code d'identification propre, exclusif et unique.

On précisera aussi que les deux parties mobile et fixe comportent chacune des moyens de mémorisation constitués par une mémoire non-volatile, capable d'enregistrer le code d'identification de l'autre partie en association avec la valeur de temps programmée pour le déverrouillage.

En outre, l'organe de commande et le module de déclenchement comportent une mémoire morte non ré-inscriptible contenant le code d'identification.

Selon une autre caractéristique de l'invention, lesdites interfaces de communication sont du type bidirectionnel.

On précisera aussi que l'organe de commande comporte un dispositif de transmission de données capable de transmettre à un périphérique externe les informations contenues dans ses moyens de mémorisations contenant les informations programmées, notamment pour l'archivage de ces informations.

En outre, l'organe de commande comporte une horloge en temps réel, coopérant avec une unité centrale de traitement pour fournir, au module de déclenchement, ladite valeur de temps définissant le moment du déverrouillage.

Selon une variante de l'invention, l'horloge est radio-pilotée.

On précisera encore que le système selon l'invention comporte un affichage des informations programmées, incorporé à l'organe de commande.

De plus, l'organe de commande comporte des moyens de mémorisation d'un code d'entrée autorisant l'accès aux fonctions de l'organe de commande.

D'autres avantages de l'invention apparaîtront à la lecture de la description détaillée qui suit, faites en référence aux dessins annexés qui sont donnés uniquement à titre d'exemple, et dans lesquels :
- la figure 1 est une vue de face d'une porte d'une installation de sécurité comportant une tringlerie de fermeture et une partie fixe d'un système à déclenchement selon l'invention, associé à un dispositif de verrouillage/déverrouillage représenté ici en position armée,
- la figure 2 est une vue de dessus d'un organe de commande mobile déporté, appartenant au système de la figure 1,
- la figure 3 est une vue en perspective représentant l'organe de commande de la figure 2 communiquant avec un module de déclenchement du système de la figure 1,
- la figure 4 est une schéma bloc représentant l'électronique de l'organe de commande des figures 2 et 3,
- la figure 5 est également un schéma bloc montrant le circuit électronique de l'un des modules de déclenchement du système selon l'invention, représenté aux figures 1 et 3, et
- les figures 6a et 6b sont des représentations schématiques des paquets d'informations échangés entre le ou les organes mobiles de commande et le ou les modules de déclenchement du système selon l'invention.

On a représenté à la figure 1 une porte traditionnelle 1 d'une installation de sécurité, telle qu'un coffre-fort.

La porte 1 est munie de façon classique d'une tringlerie 2 qui est destinée à venir s'engager dans des orifices correspondants, non représentés, pratiqués dans une paroi de haute sécurité de l'installation.

La tringlerie 2 comporte une barre de verrouillage 4 qui peut coulisser axialement dans un dégagement approprié 6, ménagé dans un boîtier 8.

A l'intérieur du boîtier 8 sont logés deux modules électromécaniques de déclenchement référencés respectivement 10a et 10b qui appartiennent au système selon l'invention et qui coopèrent avec un pêne 12 dont le déplacement en position haute, comme représenté à la figure 1, permet de bloquer le déplacement axial de la barre de verrouillage 4 de la tringlerie 2, tandis que le déplacement en position basse (non représenté) permet de laisser libre le dégagement 6 du boîtier 8, afin d'autoriser le déplacement axial correspondant de la barre de verrouillage 4.

A cet effet, les modules de déclenchement 10a et 10b comportent respectivement des bras ou leviers 14a et 14b qui sont mobiles en rotation et qui sont capables de commander le déplacement du pêne 12 dans sa position basse de déverrouillage.

On comprend que la représentation des organes mécaniques de ce dispositif de verrouillage/déverrouillage est très schématique, celle-ci n'étant pas l'objet de la présente invention.

Les modules de déclenchement 10a et 10b comportent en outre des axes rotatifs 16a et 16b qui peuvent être commandés en rotation à l'aide d'une clef appropriée, ici non représentée. Ces axes 16a et 16b qui sont respectivement solidaires mécaniquement des bras 14a et 14b peuvent entraîner lesdits bras en rotation pour armer manuellement les deux modules de déclenchement 10a et 10b, cet armement, lorsqu'il est effectué sur tous les modules de déclenchement 10a et 10b, permettant d'amener le pêne 12 dans sa position haute de verrouillage.

On précisera que le pêne 12 peut être associé de façon classique à des moyens de rappel élastique , ici non représentés, assurant son déplacement dans sa position haute représentée (verrouillée).

Les bras ou leviers 14a et 14b des modules de déclenchement 10a et 10b sont associés respectivement à des ressorts de traction 18a et 18b qui permettent de les mettre sous tension mécanique et donc d'armer ces bras 14a et 14b dans leur position haute.

Les bras 14a et 14b armés grâce aux axes 16a et 16b dans leur position haute de verrouillage sont retenus dans cette position grâce à la mise en place de taquets mobiles 20a et 20b, sous le nez non référencés des bras 14a et 14b.

Chaque taquet mobile 20a et 20b est commandé, via un mécanisme réducteur non représenté, par un transducteur électromécanique de conception classique (référencé 104 à la figure 5) que l'on décrira ci-après en association avec le circuit électronique des modules de déclenchement 10a et 10b.

Chaque taquet mobile 20a et 20b peut être déplacé latéralement (vers la gauche sur la figure 1) pour libérer le nez des bras ou leviers 14a et 14b, sous commande du mécanisme réducteur classique qui comporte par exemple un moteur pas-à-pas associé à un mécanisme de démultiplication, de même de conception classique.

On comprend donc que suite au déplacement latéral (vers la gauche sur la figure 1) de l'un des deux taquets mobiles 20a et 20b, l'un des deux bras ou leviers 14a et 14b pivote instantanément et déplace en conséquence le pêne 12 brusquement vers le bas, dans sa position de déverrouillage, pêne qui est sollicité dans cette direction par les ressorts de traction 18a et 18b. Dans cette position, la barre de verrouillage 4 peut être déplacée axialement dans le dégagement 6 pour autoriser une ouverture subséquente de la porte 1, par une serrure classique à clef, à code ou à carte, non représentée.

Bien que l'on ait décrit dans cet exemple un dispositif de verrouillage/déverrouillage comportant deux modules de déclenchement, on comprendra que l'invention s'applique également à un dispositif ne comportant qu'un module, ou comportant un nombre de modules supérieur à deux.

Les installations de sécurité sont généralement équipées d'au moins deux modules travaillant en tandem afin d'améliorer la fiabilité du système, l'actionnement d'au moins un des deux modules assurant le déverrouillage du dispositif.

De façon très avantageuse et conformément à l'une des caractéristiques de l'invention, chaque module de déclenchement 10a et 10b comporte des moyens de communication à distance permettant le transfert (réception et transmission) de données d'identification et de quittancement entre ces modules et un organe de commande portable 30, représenté aux figures 2 et 3.

Ces moyens de communication à distance sont constitués de transducteurs de type infrarouge référencés 22a et 24a, pour ceux équipant le premier module de déclenchement 10a, et référencés 22b et 24b, pour ceux équipant le deuxième module de déclenchement 10b.

Les deux transducteurs 22a et 22b des modules 10a et 10b constituent des récepteurs infrarouge de signaux de commande SC fournis par l'organe de commande 30, tandis que les deux transducteurs 24a et 24b des modules 10a et 10b constituent des émetteurs infrarouges de signaux de quittancement SQ, signaux fournis à destination de l'organe de commande 30 pour le quittancement des opérations de programmation.

En se référant désormais aux figures 2 et 4 on décrira ci-après les composants fonctionnels constituant le circuit électronique de l'organe de commande 30 représenté aux figures 2 et 3.

L'organe de commande 30 comporte un boîtier 31 abritant un clavier à touches 32 dont les touches 33 (une seule étant ici référencée) portent des indications alphanumériques permettant, d'une part, l'introduction de données telle que l'heure de déverrouillage (heure, minute, seconde) et/ou la date de déverrouillage (jour, mois).

Les touches 33 du clavier 32 peuvent comporter d'autres indications, (ici non représentées) telles qu'une touche de sélection des fonctions (fonction d'introduction des données, fonction d'entrée d'un code d'accès, fonction d'édition d'un journal des événements, langue du journal). Les touches 33 peuvent également comporter une touche de validation du ou des programmes et des données introduites.

L'organe de commande 30 comporte en outre un affichage à cristaux liquides 34 qui permet l'affichage de différents groupes d'informations, tels que notamment une valeur de temps, par exemple un nombre de secondes, l'heure et/ou la date programmée de déverrouillage, ainsi qu'éventuellement des indices sous forme de symboles représentant les différentes fonctions dont les valeurs sont affichées par ce dispositif.

Le coeur du circuit électronique EC de l'organe de commande 30 est constitué d'un micro-contrôleur 36 qui est piloté par un oscillateur de précision, non représenté.

Le micro-contrôleur 36 comporte une unité centrale de traitement 38 (CPU), une mémoire vive 40 du type RAM (RANDOM ACCESS MEMORY), une mémoire morte non ré-inscriptible 42 du type ROM (READ ONLY MEMORY), un circuit d'interface entrée/sortie 44, un premier contrôleur 46 pilotant l'affichage 34 et un second contrôleur 48 relié à une interface de communication 50 du type RS-232.

L'interface de communication 50 est elle-même reliée à un connecteur 52 qui est destiné à permettre la connexion entre l'organe de commande portable 30 et un appareil externe, tel qu'une imprimante ou un ordinateur capable de collecter et de gérer les données mémorisées dans cet organe. On comprend que ce connecteur 52 constitue des seconds moyens de transmission de l'organe de commande 30 avec un dispositif extérieur destiné à archiver, et éventuellement contrôler et vérifier les données, que l'on décrira ci-après, mémorisées dans l'organe de commande 30.

La mémoire RAM 40 peut contenir un ou plusieurs codes d'entrée autorisant l'accès au programme de l'unité centrale de traitement 38, et donc autorisant l'accès aux fonctions de l'organe de commande 30. La mémoire ROM 42 contient un code d'identification IDC affecté de façon exclusive à chaque organe de commande 30.

Le code d'identification IDC de l'organe de commande 30 est propre à cet organe de commande, ce code ayant été programmé en usine.

Ainsi, on comprend que dans cette installation de sécurité dans laquelle plusieurs opérateurs peuvent intervenir pour la programmation d'un ou de plusieurs modules de déclenchement 10a,10b, etc, chaque organe de commande déporté 30 comporte son propre code d'identification IDC qui est unique et qui est répertorié de façon séparée, afin d'identifier de façon non équivoque chaque organe de commande 30 de l'installation.

L'organe de commande 30 comporte en outre une mémoire morte non volatile effaçable électriquement du type EEPROM référencée 54 qui constitue des moyens de mémorisation dans lesquels peuvent être mémorisés une suite d'événements 1 à n dont la structure sera décrite ci-après.

Chaque organe de commande 30 comporte en outre une horloge en temps réel 56 qui contient l'heure et la date en temps réel, cette horloge pouvant être dans un mode de réalisation particulier, pilotée par un récepteur de faisceau hertzien 58, ce faisceau pouvant être capté par une antenne 60 reliée à ce récepteur.

Ainsi, lors de l'opération de programmation d'un ou des modules de déclenchement 10a ou 10b, l'heure et/ou la date introduite par l'opérateur, par le clavier 32 est convertie par le micro-contrôleur 36 en un nombre de secondes à décompter, ce nombre qui est contrôlé en permanence pour être traité à chaque seconde, au sein de l'organe de commande 30, dans le micro-contrôleur 36, et plus particulièrement par l'unité centrale de traitement 40 en association avec la mémoire RAM 40, étant ensuite transmis au ou aux modules de déclenchement 10a 10b, via un signal de commande SC dans un paquet d'informations que l'on décrira ci-après, représenté à la figure 6a.

On comprend donc que l'opération de décrémentation du nombre de secondes constituant la valeur de temps qui va être transmise aux modules de déclenchement se fait au sein même de l'organe de commande 30, et non dans le ou les modules de déclenchement, jusqu'au moment où cette valeur de temps va être transmise via le signal de commande SC aux modules de déclenchement 10a,10b.

Dès lors, aussi longtemps que cette valeur de temps n'est pas transmise, par une opération de validation sur le clavier 32 de l'organe de commande 30, à tous les modules de l'installation qui doivent être déverrouillés au même moment, cette valeur est "rafraîchie", c'est-à-dire décrémentée par le micro-contrôleur 36.

Après transmission du signal de commande SC, cette valeur est gérée et décrémentée par un micro-contrôleur 80 du module de déclenchement qui a été programmé.

Lorsque cette valeur est égale à zéro, le micro-contrôleur 80 pilote une source de puissance 102 (figure 5) qui commande l'actionnement d'un transducteur électromécanique 104. Cet actionnement du transducteur 104 provoque le déplacement des taquets 20a et 20b, et libère le pêne 12, ce qui déverrouille la barre 4.

Grâce à cet agencement, on peut programmer le système selon l'invention, de sorte que tous les modules de déclenchement de la même porte déverrouillent le pêne correspondant de façon très précise pour une action de libération du pêne exactement simultanée.

Grâce à cette action simultanée de tous les modules de déclenchement 10a,10b de la porte 1 sur le pêne 12, on garantit l'ouverture du pêne 12 en élevant le niveau de force appliquée, du fait de l'action simultanée de tous les bras 14a, 14b en service dans le système, pour vaincre l'effort résistant opposé par ce pêne 12.

On comprend donc que le système selon l'invention comprend des moyens calculateur de la valeur de temps à transmettre aux modules de déclenchement 14a et 14b, ces moyens calculateur étant intégrés dans le ou les organes de commande 30.

De plus, le circuit électronique EC de cet organe de commande 30 comporte un circuit émetteur de signaux 62 et un circuit récepteur de signaux 64, ces derniers étant, dans le mode de réalisation représenté, respectivement des circuits émetteur et récepteur de signaux infrarouges.

Bien que l'exemple de réalisation décrit se rapporte au transfert de données à distance par voie infrarouge avec des premiers moyens de transmissions appropriés, l'invention n'est pas limitée à ce type de transfert qui peut être du type électrique (liaison câblée), magnétique, inductif, optique, ou par ultrasons (liaison à distance).

On précisera aussi que l'ensemble des composants électroniques qui viennent d'être décrits sont alimentés par une source de tension SAC constituée par exemple par une pile ou accumulateur 66 dont le niveau de tension est contrôlé par un détecteur de tension 68, cette pile ou cet accumulateur pouvant être dédoublé pour améliorer la fiabilité du système, notamment lors du remplacement d'une piles ou d'un accumulateur.

Tous ces éléments sont reliés entre eux par un bus interne de communication 70.

Le détecteur de niveau de tension 68 est prévu pour fournir un signal de fin de vie de pile au contrôleur 36, via le bus de communication 70.

L'organe de commande 30 comporte en outre des moyens de communication à distance 72 et 74 destinés à communiquer respectivement avec les moyens de communication correspondants 22a, 22b et 24a, 24b des modules de déclenchement 10a et 10b.

Comme dans le cas des modules de déclenchement qui ont été décrits ci-avant, ces moyens de communication sont constitués, dans cet exemple, par des transducteurs de type infrarouge, notamment une diode électroluminescente et une photodiode qui transforment les signaux optiques en signaux électriques et inversement, signaux électriques qui sont mis en forme, modulés et filtrés par les deux circuits respectivement émetteur 62 et récepteur 64, et qui sont transmis au micro-contrôleur 36 ou proviennent de celui-ci par le bus interne de communication 70 et par le circuit d'entrée/sortie 44.

En se référant désormais à la figure 5, on décrira ci-après le circuit électronique ED de l'un des modules de déclenchement de l'installation selon l'invention, par exemple le module de déclenchement 10a.

Le circuit électronique ED de chaque module de déclenchement comporte un contrôleur 80 qui comprend une unité centrale de traitement 82 (CPU), une mémoire vive 84 du type RAM, une mémoire morte ré-inscriptible 86 de type ROM et un circuit d'entrée/sortie 88.

La mémoire ROM 86 contient un code d'identification IDD qui, de nouveau, est propre à ce module de déclenchement 10a.

Un code d'identification IDD est affecté de façon exclusive et unique à chaque module de déclenchement de l'installation , qui est équipé du circuit électronique ED, ce code d'identification IDD ayant été programmé en usine et pouvant être répertorié dans des documents témoins conservés de façon séparée. Ainsi, dans une installation de sécurité comportant un nombre important de modules de déclenchement mis en place sur plusieurs portes du site, il est possible, comme on le comprendra ci-après, d'identifier sans ambiguïté et de façon non équivoque quels sont les modules de déclenchement sur lesquels des opérations de programmation ont été effectuées, et dans quel ordre, grâce à une traçabilité des ordres de programmations, dénommés ici "événements".

Chaque module de déclenchement comporte en outre un circuit récepteur 90 et un circuit émetteur 92.

Le circuit récepteur 90 est couplé à la photodiode 22a qui est destinée à recevoir les signaux de commande SC de l'organe de commande 30.

Ainsi, le circuit récepteur 90 est agencé pour transformer des signaux optiques en signaux électriques, pour les mettre en forme et les filtrer, afin de les transmettre ensuite au contrôleur 80 par l'intermédiaire d'un bus interne de communication 94 et du circuit d'entrée/sortie 88.

Quant au circuit émetteur 92, il est agencé pour pouvoir transformer, en signaux optiques, les signaux électriques reçus du contrôleur 80 pour mettre en forme ces signaux et les moduler afin de les transmettre à la diode électroluminescente 24a qui est destinée à communiquer les signaux de quittancement SQ à la photodiode correspondante 74 de l'organe 30.

Bien entendu, comme pour l'organe de commande 30, la communication à distance peut se faire sous une autre forme que sous la forme infrarouge, c'est-à-dire sous une forme électrique (câblée), magnétique ou inductive (à distance) en fonction du type de communication choisi pour l'organe de commande susmentionné.

On comprend que le système selon l'invention comprend des interfaces de communication embarquées qui sont intégrées respectivement dans l'organe de commande 30 et dans chaque module de déclenchement 10a (ou 10b), ces interfaces étant constitués au sein de l'organe de commande 30, par la diode électroluminescente 72 et la photodiode 74 et par les deux circuits émetteur et récepteur associés 62 et 64. Pour chaque module de déclenchement 10a,10b l'interface de communication à distance est constituée par la photodiode 22a (22b) et la diode électroluminescente 24a (24b), ainsi que par les circuits émetteur et récepteur 92 et 90.

Le circuit électronique ED de chaque module de déclenchement 10a,10b comporte en outre un détecteur de niveau de tension 96 qui est relié, par l'intermédiaire d'un micro-rupteur à contact 98, à une source d'alimentation SAD constituée dans cet exemple, par une pile ou un accumulateur 100 pouvant être éventuellement dédoublé pour améliorer la fiabilité du système. Cette source d'alimentation SAD alimente les éléments électroniques décrits ci-dessus, le micro-rupteur pouvant être fermé, et donc activé lors de l'armage manuel du dispositif de verrouillage/déverrouillage au cours de l'opération de verrouillage, notamment par la rotation des axes 16a et 16b des modules de déclenchement 10a et 10b.

Ce micro-rupteur 98 peut être constitué, dans une variante de réalisation, par un détecteur magnétique, optique, inductif ou capacitif.

On précisera aussi que la fonction du détecteur du niveau de tension 96 est de fournir un signal de fin de vie de pile à l'unité centrale de traitement 82 lorsque le niveau de tension de la source d'alimentation SAD est trop faible, pour ainsi empêcher l'armage du système de verrouillage/déverrouillage.

Le circuit électronique ED de chaque module de déclenchement 10a,10b comporte une source de puissance 102 capable d'alimenter un transducteur électromécanique 104 dont la fonction est de provoquer, par l'intermédiaire d'une chaîne cinématique classique non représentée, le déplacement des taquets mobiles 20a et 20b pour libérer les bras ou leviers 14a et 14. La source de puissance 102 est pilotée par un signal provenant du contrôleur 80, signal qui transite via le circuit d'entrée-sortie 88 et qui est amené par le bus de communication interne 94.

Le circuit électronique ED de chaque module de déclenchement 10a,10b comporte avantageusement des moyens de mémorisation 106 constitués dans cet exemple par une mémoire non volatile effaçable électriquement du type EEPROM, contenant les dernières commandes de programmation représentées dans cette mémoire sous forme d'événements 1 à n.

Les événements qui sont enregistrés dans la mémoire EEPROM 106 sont représentés de façon plus détaillée à la figure 6a, sous forme très schématique.

Ainsi, on comprend de ce qui vient d'être décrit que lorsqu'un opérateur programme une heure ou une date de verrouillage à laquelle le ou les modules de déclenchement 10a,10b devront libérer la barre de verrouillage 4, un signal de commande SC, ici de type infrarouge, est transmis dans cet exemple à distance par l'intermédiaire de l'organe de commande mobile et déporté 30 aux différents modules de déclenchement 10a,10b; ce signal de commande SC comportant systématiquement comme le montre la figure 6a, d'une part, une étiquette expéditeur identifiant la source de commande, étiquette qui est constituée du code d'identification IDC de l'organe de commande qui a servi à cette programmation.

Ce signal comporte de plus une désignation de commande repérée par un numéro, ainsi que la valeur des données de programmation, valeur qui est un nombre de secondes, l'heure et/ou la date de déverrouillage programmé. Ainsi, chaque signal de commande SC est libellé de cette façon et il est impossible à un organe de commande d'effectuer une programmation d'un nombre de secondes, d'une heure ou d'une date quelconque de déverrouillage sans avoir fourni, au préalable, son étiquette l'identifiant comme source de programmation de la commande, du nombre de secondes, de l'heure et de date de déverrouillage, étiquette qui est constituée par le code d'identification propre de l'organe de commande utilisé.

Chaque échange d'informations est quittancé par le module de déclenchement programmé qui constitue dans cet échange le destinataire de la programmation. Ce quittancement est fourni, par le circuit électronique ED du module de déclenchement, à l'organe de commande 30 utilisé, organe qui constitue en l'espèce l'expéditeur et la source de programmation. Ce quittancement est transmis sous forme d'un accusé de réception porté par le signal de quittancement SQ, cet accusé de réception comportant, comme le paquet d'informations (figure 6a) véhiculé par le signal de commande SC, un paquet d'informations comportant systématiquement (figure 6b) une étiquette destinataire qui comporte le code d'identification IDD du module de déclenchement 10a,10b programmé, ainsi que le numéro de commande et la valeur de commande qui est un nombre de secondes, l'heure et/ou la date de déverrouillage programmé.

Ainsi, on comprend que la mémoire EEPROM 106 de chaque module de déclenchement 10a,10b enregistre, sous forme d'événements 1 à n, les différents paquets d'informations reçus d'un ou de plusieurs organes de commande conformes à l'organe de commande 30 et mémorise de cette façon toutes les opérations de programmation effectuées par le ou les organes de commande sur le module de déclenchement considéré.

De cette façon, toute opération de programmation effectuée par un opérateur est mémorisée par la partie réceptrice (le destinataire), les informations contenues dans cette mémoire comportant obligatoirement, sous forme d'un paquet d'informations, le code d'identification IDC de chaque organe de commande qui a été utilisé pour la programmation.

Qui plus est, chaque organe de commande 30 comporte dans sa mémoire EEPROM 54, répertoriés par événements 1 à n, les paquets d'informations qu'elle a reçus sous forme de quittancement, via le signal de quittancement SQ, du ou des modules de déclenchement programmés. Ces informations de quittancement comportent entre autres le code d'identification IDD de chaque module de déclenchement qui a été programmé par cet organe de commande.

Dès lors, on comprend que chaque module de déclenchement 10a,10b comporte une trace électronique exportable et lisible de toutes les informations programmées qu'il a reçues et qui permet grâce à chaque code d'identification "expéditeur" IDC enregistré de retrouver la trace de la source de programmation qui a été utilisée et donc de savoir quel est l'organe de commande qui a effectué l'opération de programmation frauduleuse ou erronée.

Ainsi, même si l'organe de commande est détruit intentionnellement, l'origine de l'erreur ou de la fraude peut être retrouvée par une lecture appropriée des informations mémorisées dans la mémoire EEPROM 106.

On comprend que chaque organe de commande 30 comporte aussi dans sa mémoire EEPROM 54 la trace de toutes les opérations de programmation qui ont été effectuées avec celui-ci sur chaque module de déclenchement, ce qui offre une double sécurité quant à la possibilité de déceler la source des programmations des différents modules de déclenchement dans le cas où ceux-ci seraient détériorés ou détruits.

Là encore, une lecture du contenu des moyens de mémorisation 54, c'est-à-dire, de la mémoire EEPROM de chaque organe de commande 30 permet, par une trace électronique exportable et lisible, d'identifier l'opérateur qui est à l'origine de l'erreur ou de la manipulation frauduleuse.

Bien que le mode de réalisation de l'invention qui a été décrit comporte deux moyens de mémorisation formés par les mémoires EEPROM 54 et 106 de l'organe de commande 30 et du module de déclenchement 10a décrit, on pourrait ne munir, dans une variante simplifiée, qu'une seule des parties, fixe 10a,10b ou mobile 30, à savoir le ou les modules de déclenchement 10a,10b ou l'organe de commande 30, des moyens de mémorisation EEPROM.

En outre, les moyens de mémorisation 106 de chaque module de déclenchement 10a,10b pourraient en outre, dans un mode de réalisation non représenté, comporter des registres dans lesquels sont inscrits le ou les différents codes d'identification IDC du ou des organes de commande 30 de l'installation, afin de comparer le ou les codes d'identification IDC reçus avec le ou les codes d'identification IDC mémorisés pour éventuellement bloquer l'action de programmation en cours si un organe de commande falsifié est utilisé.

On précisera aussi ici que les mémoires ROM 42 et 86 formant les moyens de mémorisation des codes d'identification IDC et IDD de chaque organe de commande 30 et de chaque module de déclenchement 10a et 10b peuvent être remplacés par une mémoire programmable du type PROM, séparée du contrôleur. On précisera aussi qu'en fonction de la programmation de la mémoire RAM 40 de l'organe de commande 30, on peut offrir à l'opérateur la possibilité de relire les différents événements mémorisés dans la mémoire EEPROM 54 sous forme d'un journal affichable par le système d'affichage à cristaux liquides 34 ou via une impression sur une imprimante connectée au connecteur 52.

Il est de même possible grâce à cette connexion d'effectuer systématiquement un archivage quotidien des journaux horodatés de programmation et de conserver cet archivage dans un lieu sûr. Bien évidemment, l'accès à ces différentes fonctions peut être subordonné à l'introduction préalable de codes d'accès.

On comprend donc de ce qui vient d'être décrit que l'introduction des données se fait uniquement sur l'organe de commande qui est déporté et qui peut être protégé des regards indiscrets.

Il n'existe donc aucune trace visuelle sur le dispositif de déclenchement d'une valeur de programmation qui permettrait de reconstituer la valeur de temps programmée pour le déclenchement.

En outre, le système selon l'invention peut ne comporter qu'un seul organe de commande pour toute l'installation, si bien que cette installation peut ne comporter qu'un seul clavier pour l'introduction des données et un seul affichage, ce qui permet de réduire les coûts par la disposition d'un nombre limité d'organes fonctionnels coûteux.

## Revendications

1. Système à déclenchement programmable pour le verrouillage/déverrouillage temporisé d'une installation de sécurité, ce système comportant :
- au moins un module de déclenchement (10a,10b) destiné à provoquer le déverrouillage d'un élément (4) d'ouverture de l'installation; et
- des moyens de commande de ce module pour commander le déverrouillage dudit élément, ces moyens de commande comportant au moins un organe de commande (30) déporté constituant une partie mobile, détachée ou détachable dudit module de déclenchement (10a,10b) qui constitue une partie fixe de l'installation, ces deux parties comportant chacune des interfaces de communication pour la transmission d'informations, l'une de ces deux parties comportant et transmettant en tant que partie émettrice au moins un code d'identification propre, exclusif et unique (IDC, IDD), l'autre partie comportant des moyens de mémorisation (54, 56) pouvant recevoir en tant que partie réceptrice le code d'identification de la partie émettrice,
ce système étant **caractérisé en ce que** l'organe de commande (30) déporté assure la programmation d'une valeur de temps correspondant au moment précis où le module de déclenchement (10a, 10b) pourra provoquer le déverrouillage dudit élément et **en ce que** les moyens de mémorisation (54, 56) sont agencés pour :
- contenir une liste d'événements représentatifs des opérations de programmation des moyens de commande;
- recevoir en outre une valeur de temps correspondant au moment précis où le module de déclenchement (10a,10b) pourra provoquer le déverrouillage dudit élément d'ouverture;
- mémoriser le code d'identification provenant de la partie émettrice, en association avec ladite valeur de temps, sous la forme d'un événement de ladite liste; et
- fournir ladite liste d'événements de manière à constituer une traçabilité de chaque opération de programmation, systématiquement en association avec le code d'identification correspondant.

2. Système selon la revendication 1, **caractérisé en ce que** les deux parties, respectivement mobile et fixe, à savoir l'organe de commande (30) et le module de déclenchement (10a,10b) comportent chacune un code d'identification propre, exclusif et unique (IDC, IDD).

3. Système selon la revendication 1 ou 2, **caractérisé en ce que** les deux parties respectivement mobile et fixe, à savoir l'organe de commande (30) et le module de déclenchement (10a,10b) comportent chacune des moyens de mémorisation (54,56) constitués par une mémoire non-volatile, capable d'enregistrer le code d'identification de l'autre partie en association avec la valeur de temps programmée pour le déverrouillage.

4. Système selon l'une des revendications 1 à 3, **caractérisé en ce que** l'organe de commande (30) et le module de déclenchement (10a,10b) comportent une mémoire morte non ré-inscriptible (42,80) contenant le code d'identification (IDC, IDD).

5. Système selon l'une des revendications précédentes, **caractérisé en ce que** lesdites interfaces de communication sont du type bidirectionnel.

6. Système selon l'une des revendications précédentes, **caractérisé en ce que** ledit organe de commande (30) comporte un dispositif (50,52) de transmission de données capable de transmettre à un périphérique externe les informations contenues dans ses moyens de mémorisations (54) contenant les informations programmées, notamment pour l'archivage de ces informations.

7. Système selon l'une des revendications précédentes, **caractérisé en que** ledit organe de commande (30) comporte une horloge en temps réel (58), coopérant avec une unité centrale de traitement (38) pour fournir, au module de déclenchement (10a,10b), ladite valeur de temps définissant le moment du déverrouillage.

8. Système selon la revendication 7, **caractérisé en que** ladite horloge est radio-pilotée.

9. Système selon l'une des revendications précédentes, **caractérisé en qu'**il comporte un affichage (34) des informations programmées, incorporé à l'organe de commande (30).

10. Système selon l'une des revendications précédentes, **caractérisé en que** l'organe de commande comporte des moyens de mémorisation (40) d'un code d'entrée autorisant l'accès aux fonctions de l'organe de commande (30).

## Claims

1. Programmable activation system for the timed locking/unlocking of a security installation, this system including :
- at least one activation module (10a, 10b) arranged to cause the unlocking of an opening element (4) of the installation; and
- control means of this module to control the unlocking of said element, these control means including at least one remote control element (30) constituting a mobile detachable or detached part from said activation module (10a, 10b) which constitutes a fixed part of the installation, these two parts each including communicating interfaces for the transmission of informations, one of the two parts including and transmitting as an emitting part, at least its own exclusive and unique identification code (IDC, IDD), the other part including memorisation means (54, 56) able to receive as a receiving part said identification code of the emitting part,
this system being **characterized in that** the remote control element (30) ensures the programming of a time value corresponding to the precise moment where the activation module (10a, 10b) will cause the unlocking of said element, and **in that** the memorisation means are arranged for :
- containing a listing of events which represent programming operations of said control means;
- further receiving a time value corresponding to the precise moment where the activation module (10a, 10b) will cause the unlocking of said opening element;
- memorising the identification code from the emitting part in association with said time value in the form of an event of said listing; and
- supplying said listing of events in order to constitute a tracibility of each programming operation systematically in association with the corresponding identification code.

2. System according to claim 1, **characterized in that** the two parts, respectively mobile and fixed, that is to say the control element (30) and the activation module (10a, 10b) each includes its own exclusive and unique identification code (IDC, IDD).

3. System according to claim 1 or 2, **characterized in that** the two parts, respectively mobile and fixed, that is to say the control element (30) and the activation module (10a, 10b) each includes memorising means (54, 56) constituted by a non-volatile memory, able to record the identification code of the other part in association with the programmed time value for the unlocking.

4. System according to one of claims 1 to 3, **characterized in that** the control element (30) and the activation module (10a, 10b) include a ROM memory (42, 80) containing the identification code (IDC, IDD).

5. System according to one of the preceding claims, **characterized in that** said communication interfaces are bidirectionnal.

6. System according to one of the preceding claims, **characterized in that** said control element (30) includes a device (50, 52) for the transmission of data able to transmit to an external periphery the information contained in its memorisation means (54) containing the programmed information, notably for the storing of this information.

7. System according to one of the preceding claims, **characterized in that** said control element (30) includes a real time clock (58) co-operating with the central processing mean (38) to supply, to the activation module (10a, 10b), said time value defining the moment of unlocking.

8. System according to claim 7, **characterized in that** said clock is radio controlled.

9. System according to one of the preceding claims, **characterized in that** it includes a display (34) of the programmed information, incorporated with the control element (30).

10. System according to one of the preceding claims, **characterized in that** the control element includes memorisation means (40) of an input code authorising access to the functions of the control element (30).

## Patentansprüche

1. System mit programmierbarer Auslösung für die zeitverzögerte Verriegelung/Entriegelung einer Sicherungsanlage, wobei dieses System umfaßt:
- wenigstens ein Auslösemodul (10a, 10b), das dazu bestimmt ist, die Entriegelung eines Elements (4) zum Öffnen der Anlage hervorzurufen; und
- Mittel zum Steuern dieses Moduls, um die Entriegelung dieses Elements zu steuern, wobei diese Steuermittel wenigstens ein versetztes Steuerorgan (30) umfassen, das ein bewegliches Teil bildet, das vom Auslösemodul (10a, 10b), welches ein festes Teil der Anlage bildet, abgelöst oder ablösbar ist, wobei diese beiden Teile jeweils Kommunikationsschnittstellen für die Übertragung von Informationen umfassen, wobei eines dieser beiden Teile als Sendeteil wenigstens einen eigenen, ausschließlichen und eindeutigen Identifizierungscode (IDC, IDD) enthält und sendet und das andere Teil Speichermittel (54, 56) umfaßt, die als Empfangsteil den Identifizierungscode des Sendeteils empfangen,
wobei dieses System **dadurch gekennzeichnet ist, daß** das versetzte Steuerorgan (30) die Programmierung eines Zeitwerts sicherstellt, der dem genauen Zeitpunkt entspricht, zu dem das Auslösemodul (10a, 10b) die Entriegelung des Elements hervorrufen kann, und daß die Speichermittel (54, 56) so beschaffen sind, daß sie:
- eine Liste von Ereignissen enthalten, die Programmieroperationen der Steuermittel darstellen;
- außerdem einen Zeitwert empfangen, der dem genauen Zeitpunkt entspricht, zu dem das Auslösemodul (10a, 10b) die Entriegelung des Öffnungselements hervorrufen kann;
- den Identifizierungscode vom Sendeteil in Zuordnung zu dem Zeitwert in Form eines Ereignisses der Liste speichern; und
- die Liste von Ereignissen liefern, um eine systematische Rückverfolgbarkeit jeder Programmieroperation in Zuordnung zu dem entsprechenden Identifizierungscode zu bilden.

2. System nach Anspruch 1, **dadurch gekennzeichnet, daß** das bewegliche Teil und das feste Teil, d. h. das Steuerorgan (30) und das Auslösemodul (10a, 10b), jeweils einen eigenen, ausschließlichen und eindeutigen Identifizierungscode (IDC, IDD) enthalten.

3. System nach Anspruch 1 oder 2, **dadurch gekennzeichnet, daß** das bewegliche Teil und das feste Teil, d. h. das Steuerorgan (30) und das Auslösemodul (10a, 10b), jeweils Speichermittel (54, 56) umfassen, die durch einen nichtflüchtigen Speicher gebildet sind und den Identifizierungscode des anderen Teils in Zuordnung zu dem programmierten Zeitwert für die Entriegelung aufzeichnen können.

4. System nach einem der Ansprüche 1 bis 3, **dadurch gekennzeichnet, daß** das Steuerorgan (30) und das Auslösemodul (10a, 10b) einen nicht wiederbeschreibbaren Festwertspeicher (42, 80) umfassen, der den Identifizierungscode (IDC, IDD) enthält.

5. System nach einem der vorhergehenden Ansprüche, **dadurch gekennzeichnet, daß** die Kommunikationsschnittstellen vom bidirektionalen Typ sind.

6. System nach einem der vorhergehenden Ansprüche, **dadurch gekennzeichnet, daß** das Steuerorgan (30) eine Datenübertragungsvorrichtung (50, 52) umfaßt, die an ein externes Peripheriegerät Informationen übertragen kann, die in seinen Speichermitteln (54) enthalten sind, die die programmierten Informationen enthalten, insbesondere um diese Informationen zu archivieren.

7. System nach einem der vorhergehenden Ansprüche, **dadurch gekennzeichnet, daß** das Steuerorgan (30) eine Echtzeituhr (58) umfaßt, die mit einer Verarbeitungszentraleinheit (38) zusammenarbeitet, um an das Auslösemodul (10a, 10b) den Zeitwert, der den Entriegelungszeitpunkt definiert, zu liefern.

8. System nach Anspruch 7, **dadurch gekennzeichnet, daß** die Uhr funkgesteuert ist.

9. System nach einem der vorhergehenden Ansprüche, **dadurch gekennzeichnet, daß** es eine in das Steuerorgan (30) eingebaute Anzeige (34) für programmierte Informationen enthält.

10. System nach einem der vorhergehenden Ansprüche, **dadurch gekennzeichnet, daß** das Steuerorgan Speichermittel (40) für einen Zugangscode, der den Zugang zu Funktionen des Steuerorgans (30) zuläßt, enthält.
